# EUROPÄISCHE PATENTSCHRIFT

(11) **EP 0 221 257 B1**
(45) Veröffentlichungstag und Bekanntmachung des Hinweises auf die Patenterteilung: **31.01.1990**
(21) Anmeldenummer: 86110855.3
(22) Anmeldetag: 06.08.1986
(51) Int. Cl.: B66F 9/075

(54) **Flurförderwagen mit integrierter Entpannungsvorrichtung**
Load-handling vehicle with an integrated recovery device
Chariot de manutention avec dispositif de dépannage intégré

(30) Priorität: 25.10.1985 CH 4603/85
(43) Veröffentlichungstag der Anmeldung: 13.05.1987
(73) Patentinhaber: JD-Technologie AG, CH-6300 Zug (CH)
(72) Erfinder: Brändli, Max, CH-2553 Safnern (CH)
(74) Vertreter: Monsch, René

(56) Entgegenhaltungen:
- EP-A- 0 030 111
- EP-A- 0 041 176
- DE-A- 2 437 208
- DE-A- 3 342 933
- DE-C- 558 528
- DE-C- 620 857
- FR-A- 2 152 551
- FR-A- 2 192 520
- FR-A- 2 281 263
- GB-A- 1 272 338
- US-A- 3 841 503
- US-A- 4 392 541
- US-A- 4 463 832

## Beschreibung

Die vorliegende Erfindung bezieht sich auf einen in Fahrtrichtung quergeteilten Flurförderwagen mit integrierter Entspannungsvorrichtung, insbesondere zur selbsttätigen Führung entlang einer Leitlinie.

Flurförderwagen sind allgemein anwendbar, wenn es um die Integration automatischer Transport- und Lagertechnik in flexible Montageanlagen und Fertigungssysteme geht, wie z.B. bei der Montage von Aggregaten in der Automobil- und Elektronikindustrie und der Fertigung von breiten Produktesortimenten.

Aus der DE-A 2 144 786 ist ein Flurförderzeug, insbesondere Seitenstapler mit einem höhenverstellbaren Lastträger bekannt, der dazu dient, in den Gängen zwischen Regalen zu fahren und Waren auf- und abzustapeln. Dieses Flurförderzeug besteht aus zwei einzelnen, durch den Lastträger verbundenen Fahrzeugteilen mit je einem Führungsmast. Eine besondere Querverbindung zwischen den beiden Fahrzeugteilen entfällt somit. Die Verbindung zwischen Lastträger und Führungsmasten erfolgt derart, dass möglichst wenig Spiel zwischen den Fahrteilen besteht.

Einem derart gestaltenen Flurförderzeug haftet der Nachteil an, dass bei unebener Fahrbahn die Bodenhaftung wenigstens eines insbesondere lenkbaren Antriebsrades vermindert sein kann. Die zur Überwindung von Bodenunebenheiten zwischen den beiden Fahrzeugteilen bestehende Bewegungsmöglichkeit in vertikaler Richtung ist baulich aufwendig und neigt bei ungleicher Abnützung der Lauf- und Antriebsräder oder bei Bodenschrägwelligkeit, insbesondere bei voll ausgefahrenem Lastträger, zum Verklemmen.

Als nachteilig hat sich auch erwiesen, dass dieses Flurförderzeug keine integrierte Entspannungsvorrichtung besitzt und deshalb bei z.B. einem blockierten Antriebsrad nur mit Hilfe eines speziell hierfür vorgesehenen Entspannungsfahrzeuges aus den Regalgängen gezogen werden kann. Der Einsatz dieses Flurförderzeuges ist demnach auf jene Fälle beschränkt, wo der ungehinderte Zugang eines Entspannungsfahrzeuges jederzeit gewährleistet ist. Es entfallen somit die meisten Anwendungen in flexiblen Montageanlagen und Fertigungssystem, da dort ein Entspannungsfahrzeug aus baulichen Gründen oft nicht rasch genug oder überhaupt nicht zum Flurförderzeug gebracht werden kann und deshalb bezüglich Entspannung vollständige Autonomie des Flurförderzeuges gefordert ist.

Dieselben Nachteile ergeben sich bei einem Regalförderzeug gemäss DE-A 2 437 208. Die beiden Fahrzeugteile sind mittels Distanzstangen untereinander im Betrieb starr verbunden, so dass ein Verkehr auf unebener Fahrbahn kaum möglich ist. Massnahmen für eine Entspannung sind nicht vorgesehen.

Aus der FR-A 2 281 263 ist schliesslich ein Geländefahrzeug bekannt, das zwei Fahrzeugteile besitzt, die schwenkbar an einem dazwischen liegenden Chassis angeordnet sind. Mittels einer Hydraulik können die Fahrzeugteile einzeln um eine Querachse und um eine Längsachse gegenüber dem Chassis verschwenkt werden. Bei betätigter Hydraulik ergeben sich dabei dieselben Haftungsprobleme bei unebener Unterlage, wie bereits vorstehend geschildert. Ist die Hydraulik drucklos, so bestehen zwar keine Haftungsprobleme, doch das Chassis nimmt keine definierte Lage in der Längsachse mehr ein. Soll zur Entspannung ein Fahrzeugteil durch Verschwenken angehoben werden, so ist dies wegen der Lage der Verschwenkachse nur unter entsprechendem Anheben (bzw. Senken) eines Chassisendes möglich. Abgesehen davon, dass hierzu die Hydraulik in Betrieb sein muss, erfährt das Chassis dabei eine erhebliche Neigung. Dies ist unerwünscht, weil dabei die Ladung verrutschen kann, eine entsprechende hohe Hubenergie aufgewendet werden muss und die Bodenfreiheit stark reduziert werden kann.

Der Erfindung, wie sie in den Ansprüchen gekennzeichnet ist, liegt die Aufgabe zugrunde, einen Flurförderwagen so zu gestalten, dass seine, die Seitenstabilität bestimmende Spurweite, sowie die Breite seiner höhenverstellbaren Plattform unabhängig voneinander festlegbar sind. Im weiteren sollen alle Laufräder bei Normalfahrt, unabhängig von Bodenunebenheiten, ausreichende Bodenhaftung aufweisen und bei Defekt, zur Entpannung des Flurförderwagens einzeln oder in Kombination vollständig bodenfrei gemacht werden können. Diese Aufgabe wird mit der in den kennzeichnenden Merkmalen des unabhängigen Anspruches beschriebenen Erfindung gelöst. Vorteilhafte Weiterbildungen sind in den abhängigen Ansprüchen angegeben.

Die Erfindung ist im folgenden anhand der Beschreibung sowie der Zeichnung in ihrer Anwendung als fahrbare Arbeitsplattform in flexiblen Montageanlagen näher erläutert, doch ist die hier gezeigte Einrichtung allgemein in der automatischen Transport- und Lagertechnik anwendbar, wie z.B. für den fehlerfreien Zugriff zur eingelagerten Ware und den Transport von Paletten im Verteil- und Kommissionierbereich sowie für die Verknüpfung von Lager und Maschinenzentren in flexiblen Fertigungssystemen.

In der lediglich dieses Anwendungsbeispiel der Erfindung darstellenden Zeichnung zeigen:
Fig. 1 schematisch, eine perspektivische Darstellung der erfindungsgemässen Flurförderwagens mit Taillierung und Entpannungsvorrichtung,
Fig. 2a im Aufriss eine Darstellung der konstruktiven Ausbildung sowie der Funktion der Entpannungsvorrichtung mit der Zug-Stossspindel in Mittelstellung,
Fig. 2b eine Darstellung gemäss Fig. 2a, aber mit der Zug-Stossspindel in Zugstellung,
Fig. 2c eine Darstellung gemäss Fig. 2a, aber mit der Zug-Stossspindel in Stossstellung,
Fig. 3 eine schematische Darstellung möglicher Störfälle mit den entsprechenden Entpannungsmöglichkeiten.

Fig. 1 zeigt schematisch eine mögliche Ausführungsform des erfindungsgemässen Flurförderwagens, wie er zur selbsttätigen Führung entlang der Leitlinie 1 vorgesehen ist, bestehend aus zwei separaten Fahrzellen 2, 2', die spiegelsymmetrisch mit einem lastaufnehmenden Stützkörper 3 verbunden sind. Jede Fahrzelle 2, 2', enthält im wesentlichen: ein lenkbares Antriebsrad R_{A} bzw. R_{A}' mit Fahr-und Lenkservo, zwei nachlaufende Stützräder Rsi, Rs₂ bzw. Rsi', Rs2', sowie in Fig. 1 nicht dargestellt, Sicherheitsvorrichtungen und einen Fahrzellen-Mikrocomputer zur Steuerung und Uberwachung von Fahrgeschwindigkeit und Lenkwinkel. Alle drei Räder sind jeweils um eine vertikal verlaufende Lenkachse 4, 5, 6 bzw. 4', 5', 6' verschwenkbar an der Unterseite des Flurförderwagens horizontalachsig in zugeordneten Radlagern bzw. Aufhängungen drehbar gelagert. Von den im gegenseitigen Abstand angeordneten Lenkachsen 4, 5, 6 bzw. 4', 5', 6' verlaufen die Lenkachsen 4 bzw. 4_{'} durch die Drehachsen 7 bzw. 7' der zugeordneten Antriebsräder R_{A} bzw. R_{A}', während die Stützräder Rsi, Rs₂ bzw. Rsi', Rs₂' selbstlenkend mit abständlich von den Drehachsen 8, 9 bzw. 8', 9' verlaufenden Lenkachsen 5, 6 bzw. 5', 6' ausgebildet sind. Die Antriebsräder R_{A}, R_{A}' sind mittels einer Antriebs-und Lenksteuerung um die zugeordneten Lenkachsen 4 bzw. 4_{'} motorisch verschwenkbar und um die Drehachsen 7 bzw. 7' motorisch antreibbar. Der von den beiden Fahrzellen 2, 2' getragene und geführte Stützkörper 3 besitzt eine höhenverstellbare Plattform 11, die von den beiden Fahrzeuglängsseiten 12, 13 erreichbar ist und z.B. als entlang einer Montagestrasse verschiebbare Montageplattform zum Zusammenbau von Kraftfahrzeugen verwendet werden kann.

Die Verbindung der beiden Fahrzellen 2, 2' mit dem Stützkörper 3 erfolgt beidseits durch je ein quer zur Fahrzeuglängsmittelachse 15 verlaufendes Drehgelenk 16, 16' und eine in Fig. 2 später noch näher zu erläuternde Zug-Stossspindel 17, 17'. Die beiden Drehgelenke 16, 16_{'} sind im unteren Bereich des Flurförderwagens, in Fahrtrichtung zwischen den zugehörigen Antriebsrädern R_{A} bzw. R_{A}' und den zugehörigen Stützrädern Rsi, Rs2 bzw. Rsi', Rs2' angebracht Die Abmessungen der Fahrzellen 2, 2' und des Stützkörpers 3 in Fahrzeugquerrichtung, d.h. deren Breiten, sind mit 18 bzw. 19 bezeichnet, wobei die Breite 18 der Fahrzellen 2, 2' deren grösstmögliche Spurbreite bestimmt. Im vorliegenden Beispiel sind die höhenverstellbare Plattform 11 und der Stützkörper 3 gleich breit und schmäler als die beiden Fahrzellen 2, 2_{'} ausgebildet. Die sich daraus ergebende Taillierung des Flurförderwagens ist wesentliches Merkmal der Erfindung.

Mittels des Spindeltriebes 17, 17' sind die beiden Fahrzellen 2, 2_{'} um die entsprechenden Achsen 20, 20' der Quergelenke 16, 16' unabhängig voneinander, gegenüber dem Stützkörper 3 in beiden Drehrichtungen auslenkbar. Die Auslenkung der beiden Fahrzellen 2, 2' um die Quergelenke 16, 16' dient der Entpannung des Flurförderwagens z.B. bei blockierten Antriebs- und Stützrädern R_{A}, R_{A}'. Rsi, Rs₂, Rsi', Rs₂', und ist in Fig. 2 näher erläutert.

In Fig. 2a befindet sich der Flurförderwagen in normaler Fahrstellung, weshalb die Entpannungsvorrichtung nicht aktiviert ist. Sie besteht aus zwei Vierkant-Hohlprofilen 23, 24, die über den Spindeltrieb 17 in vertikaler Richtung drehfest gegeneinander verschiebbar sind. Das mit der Spindelmutter im Eingriff stehende Vierkant-Hohlprofil 23 ist stützkörperseitig fest mit der Fahrzelle 2 verbunden, während das mit der Zug-Stossspindel verbundene Vierkant-Hohlprofil 24 mit seinen Anschlägen 25, 26 am Dorn 27 des Stützkörpers 3 zur Anlage kommen kann. In Fig. 2a befindet sich der Spindeltrieb 17 in Mittelstellung, so dass zwischen den Anschlägen 25, 26 und dem Dorn 27 ein oberes Spiel 28 und ein unteres Spiel 29 besteht.

Die Fig. 2b und 2c zeigen den Flurförderwagen in Entpannungsstellung mit in beiden Fällen aktivierter Entpannungsvorrichtung.

In Fig. 2b befindet sich die Zug-Stossspindel in Zugstellung, so dass der Anschlag 26 gegen den Dorn 27 zur Anlage kommt. Dadurch ist die Fahrzelle 2 im Uhrzeigersinn um das Quergelenk 16 gegen den Stützkörper 3 ausgelenkt und auf den Stützrädem Rsi, Rs2 um den Winkel 30 gegen die Fahrbahn gekippt. Dadurch ist das Antriebsrad R_{A} um die Distanz 31 vom Boden abgehoben.

Fig. 2c zeigt die Zug-Stossspindel in Stossstellung, weshalb der Anschlag 25 auf dem Dorn 27 aufliegt. In diesem Falle ist die Fahrzelle 2 im Gegenuhrzeigersinn um das Quergelenk 16 gegen den Stützkörper 3 ausgelenkt und auf dem Antriebsrad R_{A} um den Winkel 32 gegen die Fahrbahn gekippt. Die beiden Stützräder Rsi und Rs₂ sind dabei um die Distanz 33 vom Boden abgehoben.

In Fig. 3 sind fünf Störfälle dargestellt, wie sie sich bei Defekt oder Blockierung der Antriebs- und Stützräder R_{A}, R_{A}', Rsi, Rs₂, Rsi', Rs2', ergeben. In den Störfällen I und II ist das Antriebsrad R_{A} bzw. R_{A}' blockiert. In beiden Fällen ist mittels der Entpannungsvorrichtung das blockierte Antriebsrad bodenfrei gemacht. Der Flurförderwagen ist dann auf den Stützrädern Rsi, Rs2, Rsi', Rs2' und dem funktionstüchtigen Antriebsrad R_{A} bzw. R_{A}' motorisch verfahrbar. Der Störfall 111 beinhaltet die Situtation, dass beide Antriebsräder R_{A}, R_{A}' gleichzeitig blockiert sind, z.B. bei Ausfall des Batteriesatzes. Zur Entpannung sind beide Antriebsräder R_{A}, R_{A}' mit den entsprechenden Spindeltrieben 17, 17' gleichzeitig bodenfrei gemacht, so dass der Flurförderwagen auf den Stützrädern Rsi, Rs2, Rsi', Rs2' manuell in beliebigen Richtungen verfahren werden kann. Bei den Störfällen IV und V geht es um blockierte Stützräder Rsi, Rs₂, Rsi', Rs2', welche zur Entpannung paarweise, pro Fahrzelle 2, 2' bodenfrei gemacht sind. In beiden Fällen ist der Flurförderwagen auf einer funktionstüchtigen Fahrzelle 2, 2' und dem Antriebsrad R_{A}, R_{A}' der defekten Fahrzelle 2, 2' motorisch verfahrbar, allerdings mit reduzierter Seitenstabilität.

## Patentansprüche

1. In Fahrtrichtung quergeteilter Flurförderwagen mit integrierter Entspannungsvorrichtung, insbesondere zur selbsttätigen Führung entlang einer Leitlinie (1), bestehend aus einem eine höhenverstellbare Plattform (11) aufweisenden und um seine parallel zur Fahrtrichtung liegende Mittelachse torsionsfähigen Stützkörper (3), in Fahrtrichtung vorn und hinten getragen und geführt von je einer Fahrzelle (2, 2') mit gelenktem und gebremstem Antriebsrad (R_{A}, R_{A}') sowie selbstlenkenden, nachlaufenden Stützrädern (Rsi, Rs₂, Rsi', Rs₂'), und weiter enthaltend Einrichtungen zur Aufnahme, Verarbeitung und Abgabe von Signalen bezüglich einer dieselben entlang der Fahrbahn übertragenden Vorrichtung zur Steuerung des Fahrzeuges, wobei der Stützkörper (3) eine geringere Breite (19) aufweist als die beiden Fahrzellen (2, 2') und an denselben über je ein leicht lösbares Drehgelenk (16, 16') angelenkt ist, die Drehachsen (20, 20') der Drehgelenke (16, 16') quer zur Fahrtrichtung liegen und zwischen den Drehachsen (7, 7') der Antriebsräder (R_{A}, R_{A}') und den Drehachsen (8, 9, 9', 9') der Stützräder (Rsi, Rs2, Rsi', Rs2') der zugehörigen Fahrzelle (2, 2') angeordnet sind, und wobei der Stützkörper (3) und die Fahrzellen (2, 2') durch je einen Spindeltrieb (17, 17') schwenkbar verbunden und durch diesen gegenseitig um das zugehörige Drehgelenk (16, 16') auslenkbar sind, wobei in einer ersten Wirkstellung des Spindeltriebs (17, 17') das Antriebsrad (RA, RA') der zugehörigen Fahrzelle (2, 2') um eine erste Distanz (31) und in einer zweiten Wirkstellung die Stützräder (Rsi, Rs2, Rsi', Rs2') der zugehörigen Fahrzelle (2, 2') um eine zweite Distanz (33) von der Fahrbahn abgehoben werden, während in einer Mittelstellung des Spindeltriebs (17, 17') der Stützkörper (3) und die Fahrzellen (2, 2') selbsttätig im Ausmass eines oberen und eines unteren Spiels (28, 29) gegenseitig auslenkbar sind.

2. Flurförderwagen mit integrierter Entspannungsvorrichtung nach Anspruch 1, dadurch gekennzeichnet, dass die minimale Breite (18) der Fahrzellen (2, 2') so festgelegt ist, dass die dynamische Fahrzeugseitenstabilität auch bei ausgefahrener Plattform (11) und maximaler Fahrzeuggeschwindigkeit gewährleistet ist.

3. Flurförderwagen mit integrierter Entspannungsvorrichtung nach Anspruch 1, dadurch gekennzeichnet, dass die maximale Breite (19) des Stützkörpers (3) so festgelegt ist, dass der volle Bereich der höhenverstellbaren Plattform (11) von den beiden Fahrzeug-Längsseiten (12,13) aus manuell erreichbar ist und die für ausreichende Bodenhaftung aller Räder (R_{A}, R_{A'}, Rsi, Rs₂, R_{S1'}, Rs2_{'}) erforderliche Torsionsweichheit des Stützkörpers (3) gewährleistet ist.

4. Flurförderwagen mit integrierter Entspannungsvorrichtung nach Anspruch 1, dadurch gekennzeichnet, dass der Stützkörper (3) und die höhenverstellbare Plattform (11) die gleiche Breite (19) aufweisen.

5. Flurförderwagen mit integrierter Entspannungsvorrichtung nach Anspruch 1, dadurch gekennzeichnet, dass es sich bei den quer zur Fahrzeuglängsmittelachse (15) verlaufenden Drehgelenken (16, 16') um virtuelle Drehgelenke handelt.

6. Flurförderwagen mit integrierter Entspannungsvorrichtung nach Anspruch 1, dadurch gekennzeichnet, dass mit der selbsttätigen gegenseitigen Auslenkung von Stützkörper (3) und Fahrzellen (2, 2_{'}) im Bereich des oberen und unteren Spiels (28, 29) und der Torsionsweichheit des Stützkörpers (3) auch bei unebener Fahrbahn ausreichende Bodenhaftung beider Antriebsräder (R_{A}, R_{A'}) und aller Stützräder (Rsi, Rs2, Rsi_{'}; Rs2_{'}) gewährleistet ist.

7. Flurförderwagen mit integrierter Entspannungsvorrichtung nach Anspruch 1, dadurch gekennzeichnet, dass die grösstmöglichen Auslenkungen zwischen den Fahrzellen (2, 2') und dem Stützkörper (3) so festgelegt sind, dass sich daraus bei ebener Fahrbahn für die Antriebsräder (R_{A}, R_{A'}) und die Stützräder (Rsi, Rs₂, R_{S1'}, Rs_{2"}) vollkommene Bodenfreiheit (31, 33) ergibt.

## Claims

1. A load-handling vehicle with an integrated recovery device, which vehicle is divided transversely relative to its running direction, specifically for an automatic guiding along a guide path (1), consisting of a support body (3) having a height adjustable platform (11) and being torsionable around its centre axis extending parallel to its running direction, supported at the front and at the rear and guided by respective drive cells (2, 2') having a steerable and brakeable drive wheel (R_{A}, R_{A}') and self- steering support wheels (Rsi, Rs2, Rsi', Rs2'), comprising further means for a receiving, processing and emitting of signals relating to a device for steering the vehicle and transmitting same along the roadway, which support body (3) is of a smaller width (19) than the two-drive cells (2, 2') and is pivotably joined thereto by a respective easily releasable pivot joint (16, 16'), the axes of rotation (20, 20') of the pivot joints (16, 16') extending laterally relative to the running direction and located between the axes of rotation (7, 7') of the drive wheels (R_{A}, R_{A}') and the axes of rotation (8, 9, 8', 9') of the support wheels (Rsi, Rs₂, Rsi', Rs₂') of the corresponding drive cell (2, 2'), which support body (3) and drive cells (2, 2') are pivotably interconnected by respective spindle drives (17,17') and deflectably by same mutually around the associated pivot joint (16, 16'), which respective drive wheels (R_{A}, R_{A}') of the respective associated drive cell (2, 2') are lifted off the roadway by a first distance (31) at a first operative position of the spindle drive (17, 17') and which support wheels (Rsi, Rs2, Rsi', Rs₂') of the respective drive cell (2, 2') are lifted off the roadway by a second distance (33) at a second operating position, while the support body (3) and the drive cells (2, 2') are mutually deflectable automatically in a measure of an upper and a lower clearance (28, 29) at an intermediate position of the spindle drive (17, 17').

2. A load handling vehicle with an integrated recovery device according to claim 1, characterized in that the minimal width (18) of the drive cells (2, 2') is selected such that the dynamic lateral stability of the vehicle is provided even when the platform (11) is extended and at the maximal speed of the vehicle.

3. A load handling vehicle with an integrated recovery device according to claim 1, characterized in that the maximal width (19) of the support body (3) is selected such that the complete region of the height adjustable platform (11) is manually accessible from both longitudinal sides (12, 13) of the vehicle and in that the torsional elasticity of the support body (3) required for a sufficient floor traction of all wheels (R_{A}, R_{A}', Rsi, Rs₂, Rsi', Rs2') is assured.

4. A load handling vehicle with an integrated recovery device according to claim 1, characterized in that the support body (3) and the height adjustable platform (11) have the same width (19).

5. A load handling vehicle with an integrated recovery device according to claim 1, characterized in that the pivot joints (16, 16') extending transversely to the centre longitudinal axis (15) of the vehicle define virtual pivot joints.

6. A load handling vehicle with an integrated recovery device according to claim 1, characterized in that by means of the automatic mutual deflection of the support body (3) and the drive cells (2, 2') a sufficient floor traction of both drive wheels (R_{A}, R_{A}') and of all support wheels (Rsi, Rs₂, Rsi', Rs₂') is assured even over irregular roadways within the range of the upper and lower clearance (28, 29) and the torsional elasticity of the support body (3).

7. A load handling vehicle with an integrated recovery device according to claim 1, characterized in that the largest possible deflections between the drive cells (2, 2') and the support body (3) are set such that a complete ground clearance (31, 33) is provided for the drive wheels (R_{A}, R_{A}') and the support wheels (Rsₗ, Rs₂, Rsi', Rs₂') in case of a completely flat roadway.

## Revendications

1. Véhicule de manutention divisé perpendiculairement à la direction de déplacement, à dispositif de dépannage intégré, conçu en particulier pour le guidage automatique le long d'une ligne de guidage (1), comprenant un corps porteur (3) qui comprend une plate-forme (11) réglable en hauteur et qui peut subir des torsions autour de son axe médian parallèle à la direction du déplacement et est porté et guidé à l'avant et à l'arrière respectivement dans la direction du déplacement par une cellule de roulement (2, 2') possédant chacune une roue motrice, directrice et pouvant être freinée (R_{A}, R_{A}'), ainsi que des roues porteuses menées (Rsi, Rs₂, Rsi', Rs2') s'orientant automatiquement dans le sens de marche, le véhicule contenant en outre des appareils pour recevoir, traiter et délivrer des signaux en relation avec un dispositif qui les transmet le long de la piste de roulement pour commander le véhicule, le corps porteur (3) ayant une largeur plus faible que celle des deux cellules de roulement (2, 2') et étant articulé sur chacune de celles-ci par une articulation transversale (16, 16') facilement détachable, les axes de rotation (20, 20') des articulations transversales (16, 16') étant perpendiculaires à la direction du déplacement et placés entre les axes de rotation (7, 7') des roues motrices (R_{A}, R_{A}') et les axes de rotation (8, 9, 8', 9') des roues porteuses (Rsi, R_{S2}, Rsi', Rs2') des cellules de roulement correspondantes, et le corps de support (3) et les cellules de roulement (2, 2') étant respectivement reliées par un actionneur à broche orientable (17, 17') et par lequel ils peuvent être décalés les uns par rapport aux autres autour de l'articulation (16, 16') correspondante, pour une première position active de l'actionneur à broche (17, 17'), la roue motrice (R_{A}, RA,) de la cellule de roulement correspondante (2, 2') étant décollée de la piste de roulement d'une première distance (31) et, pour une seconde position active, les roues porteuses (Rsi, Rs2, Rsi', Rs2') de la cellule de roulement correspondant (2, 2') étant décollée d'une seconde distance (33), alors que, dans une position médiane de l'actionneur à broche (17, 17'), le corps porteur (3) et les cellules de roulement (2, 2') peuvent se décaler automatiquement mutuellement dans la grandeur de jeux supérieur et inférieur (28, 29).

2. Véhicule de manutention à dispositif de dépannage intégré selon la revendication 1, caractérisé en ce que la largeur minimale (18) des cellules de roulement (2, 2') est fixée de manière que la stabilité latérale dynamique du véhicule soit assurée également lorsque la plate-forme (11) est remontée et lorsque le véhicule roule à sa vitesse maximale.

3. Véhicule de manutention à dispositif de dépannage selon la revendication 1, caractérisé en ce que la largeur maximale (19) du corps de support (3) est fixée de manière que toute l'étendue de la plate-forme (11), réglable en hauteur, soit accessible manuellement des deux côtés longitudinaux (12, 13) du véhicule et de manière que la souplesse en torsion nécessaire au corps de support (3) soit garantie pour que toutes les roues (R_{A}, R_{A}', Rsi, Rs2, Rsi', Rs2') aient une adhérence suffisante au sol.

4. Véhicule de manutention à dispositif de dépannage intégré selon la revendication 1, caractérisé en ce que le corps de support (3) et la plate-forme (11), réglable en hauteur, possèdent la même largeur (19).

5. Véhicule de manutention à dispositif de dépannage intégré selon la revendication 1, caractérisé en ce que les articulations (16, 16'), transversales à l'axe longitudinal (15) passant par le milieu du véhicule sont des articulations virtuelles.

6. Véhicule de manutention à dispositif de dépannage intégré selon la revendication 1, caractérisé en ce que, avec l'inclinaison automatique entre le corps porteur (3) et les cellules de roulement (2, 2') respectivement dans la plage des jeux supérieur et inférieur (28, 29) et la faiblesse de torsion du corps porteur (3) sur une piste de roulement inégale, l'adhérence importante des deux roues motrices (R_{A}, R_{A}') et de toutes les roues porteuses (R_{S1}, Rs2, Rsi', Rs2') est garantie.

7. Véhicule de manutention à dispositif de dépannage intégré selon la revendication 1, caractérisé en ce que, les plus grandes inclinaisons possibles entre les cellules de roulement (2, 2') et le corps porteur (3) sont si déterminées que l'on a, sur une piste de roulement inégale, une garde au sol parfaite (31, 33) pour les roues motrices (R_{A}, R_{A}') et les roues porteuses (Rsi, R_{S2}, Rsi, Rs2').
